# EUROPÄISCHE PATENTSCHRIFT

(11) **EP 1 136 184 B1**
(45) Veröffentlichungstag und Bekanntmachung des Hinweises auf die Patenterteilung: **18.06.2003**
(21) Anmeldenummer: 01810180.8
(22) Anmeldetag: 21.02.2001
(51) Int. Cl.: B25B 1/24

(54) **Magnetauflageleisten mit Niederzugkugelraster**
Magnetic support strip with hold down ball arrangement
Rail de support magnétique qui est maintenu en position basse par dispositif de billes

(30) Priorität: 21.03.2000 CH 540002000
(43) Veröffentlichungstag der Anmeldung: 26.09.2001
(73) Patentinhaber: Good, Johann, CH-8887 Mels (CH)
(72) Erfinder: Good, Johann, CH-8887 Mels (CH)

(56) Entgegenhaltungen:
- DE-A- 3 010 096
- DE-U- 9 405 491
- GB-A- 2 144 062
- US-A- 3 575 435
- US-A- 5 711 515

## Beschreibung

Um bei Maschinenschraubstöcken verschiedene Spanntiefen zu erzielen, wurden die zu bearbeitenden Werkstücke auf lose Prismaunterlagen gestellt oder es mussten teure Zwischenstufenbacken angeschraubt werden. Nachteile der losen Unterlagen sind, dass sie vor jeder Werkstückbeladung gereinigt werden müssen, um eine präzise Arbeitshöhe zu erzielen. Zusätzlich ist das Durchbohren von Löchern und Fräsen von Schlitzen nur beschränkt möglich. Bei fest angeschraubten Stufenbacken werden die obgenannten Nachteile eliminiert. Stufenbacken sind dagegen sehr teuer und das Auswechseln auf eine andere Stufenhöhe beansprucht viel Zeit. Aus dem Dokument DE 3010096 A ist eine Magnetauflageleiste gemäss dem Oberbegriff des Anspruch 1 bekannt, wobei beim Aufschieben der Leisten auf die Schraubstockstirnbacken die Magnete eine klebeartige Verbindung herbeiführen.

Es ist daher Aufgabe der Erfindung eine Magnetauflageleiste für einen Schraubstock zu schaffen, welche in wenigen Sekunden präzise ausgewechselt werden kann und zugleich kostengünstig ist. Dadurch werden die Umrichtkosten wesentlich reduziert, was bei Einzelteilen oder der Kleinserienbearbeitung erhebliche Kosteneinsparungen bringt.

Die Ausbildungsmerkmale, welche die Aufgabe ermöglichen, sind der folgenden Beschreibung und dem einzigen Patentanspruch zu entnehmen. Die Ausführungsbeispiele der Erfindung sind in den Zeichnungen Fig. 1 - 2 dargestellt.

Beim Aufschieben der Magnetauflage (1) wird diese durch die in der Stirnfläche (2) eingearbeiteten Taschen, in welchen die eingelagerten Stirnmagnete (3) sitzen aschsial an die Schraubstockstirnflächen (4) und (5) gezogen, womit eine formschlüssige Verbindung entsteht. Beim Einrasten der federnden Kugelraster (11) an der Führungsunterkante (13) der Schraubstockführung (14) werden die Auflagen (8) automatisch durch die federnden Kugeln (12) beidseitig auf die Führungsoberfläche (15) nach unten gezogen und somit eine spielfreie, kompakte Werkstückauflage (16) erreicht. Durch das Anbringen der Radien (6) an den seitlichen Innenflächen (7) der Magnetauflageleiste (1) entsteht eine Linienführung, welche ein Verkanten verunmöglicht und somit der achsiale Magnetfluss auf die Schraubstockstirnflächen (4) und (5) immer voll wirksam ist. Durch die Punktauflage der Kugel (12) ist die bewegliche Magnetauflageleiste (1) während des Spannprozesses verschieb- und auspendelbar, ohne dass die Werkstückauflage (16) beeinflusst wird.

### Legende

- 1.: Magnetauflageleiste
- 2.: Stirnfläche
- 3.: Stirnmagnete
- 4.: Schraubstockstirnfläche beweglich
- 5.: Schraubstockstinrfläche fest
- 6.: Radien an den seitlichen Innenflächen
- 7.: Seitliche Innenfläche
- 8.: Auflageflächen
- 9.: Freistellung der Auflageflächen
- 10.: Gewindebohrungen
- 11.: Federne Kugelraster
- 12.: Federnde Kugeln
- 13.: Führungsunterkanten der Schraubstockführung
- 14.: Schraubstockführung
- 15.: Führungsoberfläche
- 16.: Werkstückauflagen
- 17.: Sicherungsschraube
- 18.: Untergriffsleiste bewegliche Backe
- 19.: Untergriffsleiste feste Backe
- 20.: Stützplatte
- 21.: Spannstockkörper
- 22.: Feste Spannbacke
- 23.: Bewegliche Spannbacke
- 24.: Spindelrohr
- 25.: Werkstück
- 26.: Detail X
- 27.: Detail Y

## Patentansprüche

1. Magnetauflageleiste (1) für einen Schraubstock mit einer Stirnfläche (2) der Magnetauflageleiste eingearbeiteten Taschen, in welchen die Stirnmagnete (3) eingelagert sind, die beim Aufschieben auf die Schraubstockstirnflächen (4, 5) einen klebeartigen Verbund herbeiführen, **dadurch gekennzeichnet, dass** die Magnetauflageleiste Gewindebohrungen (10) aufweist, in denen zwei federnde Kugelraster (11) montiert und gesichert sind, wobei die federnden Kugelraster durch das Einrasten an den Unterkanten (13) an der Schraubstockführung (14) die Magnetauflageleiste (1) automatisch über die federnden Kugeln (12) beidseitig auf die Führungsoberfläche (15) herunterziehen, so dass eine hochpräzise Werkstückauflage (16) entsteht und dass die Radien (6) beidseitig an den seitlichen Innenflächen (7) der Magnetauflageleiste angebracht sind, wobei eine Linienführung entsteht, welche ein Verkanten verunmöglicht und somit der achsiale Magnetfluss auf die Schraubstockstirnflächen (4, 5) immer voll wirksam ist und durch die Punktauflage der Kugel (12) die Magnetauflage (1) während des Spannprozesses verschieb- und auspendelbar ist, ohne dass die Werkstückauflage (16) beeinflusst wird.

## Claims

1. A magnetic support rail (1) for a vice with recesses in the face (2) of the magnetic support rail, in which the face magnets (3) are fitted. These form an adhesive connection when pushed onto the vice faces (4,5), **characterised by** the fact that the magnetic support rail has threaded holes (10) in which two sprung ball arrays (11) are fitted and secured, where the sprung ball array latches onto the lower edges (13) of the vice guide (14), thus automatically pulling both sides of the magnetic support rail (1) by means of the sprung balls (12) onto the guide surface (15). This creates a very precise workpiece support (16). The round edges (6) are attached to the inside surfaces (7) of the magnetic support rail, creating a linear guide which prevents jamming and ensures that the axial magnetic flux always acts to full effect on the vice faces (4,5). The point support provided by the balls (12) means the magnetic support (1) can be moved and pivoted during the clamping process, without affecting the workpiece support (16).

## Revendications

1. Barre de guidage d'appui magnétique (1) d'un étau avec cavités intégrées aux surfaces avant (2), dans lesquelles sont installés les aimants avant (3), qui contribuent à l'adhésion des pièces lors du chargement du support sur les surfaces avant de l'étau (4,5). La barre de guidage d'appui magnétique présente donc des trous taraudés (10), dans lesquels deux cadres sphériques à ressort (11) sont montés et fixés. Ainsi, lors de l'enclenchement sur les bords inférieurs (13) du guidage d'étau (14), les cadres sphériques à ressort tirent automatiquement vers le bas et des deux côtés la barre de guidage magnétique (1) sur les billes à ressort (12) et la surface de guidage (15), de façon à obtenir un support de pièce (16) extrêmement précis et le positionnement des rayons (6) des deux côtés des surfaces internes (7) de la barre de guidage d'appui. On obtient alors un tracé de ligne qui supprime toute possibilité de blocage. De cette manière, le flux magnétique axial sur les surfaces avant de l'étau (4) et (5) est toujours d'une efficacité optimale et avec l'appui par point des billes (12), la barre de guidage d'appui magnétique (1) coulisse et oscille lors du processus de serrage sans intervenir sur le support de pièce (16).
